# EUROPÄISCHE PATENTSCHRIFT

(11) **EP 0 556 601 B1**
(45) Veröffentlichungstag und Bekanntmachung des Hinweises auf die Patenterteilung: **03.06.1998**
(21) Anmeldenummer: 93101136.5
(22) Anmeldetag: 26.01.1993
(51) Int. Cl.: E06B 3/26

(54) **Verbundprofil**
Compound profile
Profil composé

(30) Priorität: 10.02.1992 DE 4203758
(43) Veröffentlichungstag der Anmeldung: 25.08.1993
(73) Patentinhaber: ENSINGER, Wilfried, D-71150 Nufringen (DE)
(72) Erfinder: ENSINGER, Wilfried, D-71150 Nufringen (DE)
(74) Vertreter: Hoeger, Stellrecht & Partner

(56) Entgegenhaltungen:
- AT-B- 372 491
- DE-A- 3 001 402
- DE-A- 3 042 838

## Beschreibung

Die Erfindung betrifft ein Verfahren zum Herstellen eines Verbundprofils nach dem Oberbegriff des Patentanspruchs 1. Ferner betrifft die Erfindung Verbundprofile als solche, insbesondere hergestellt nach dem Verfahren gemäß Anspruch 1.

Ein gattungsgemäßes Verfahren zum Herstellen eines Verbundprofils ist aus der DE 30 42 838 A1 bekannt. Dabei legen sich aber die von den Girlanden gebildeten Zwischenwände nicht an die Metallprofilteile an, so daß keine vollkommene Wärmedämmung sichergestellt ist. In der DE 30 01 402 ist ein Verbundprofil beschrieben, bei dem ein offensichtlich starres, girlandenähnliches Kunststoffteil zwischen die Metallprofilteile des Verbundprofils eingeklebt wird. Eine Querschnittsveränderung dieses Kunststoffteils durch Auseinanderziehen ist nicht vorgesehen, obwohl sich dieses Kunststoffprofil allseits an die Wände einer Kammer anlegen kann, die von den Innenseiten der Metallprofilteile und zweiter Kunststoffisolierstege gebildet wird. Aus AT 372 491 schließlich ist ein Verbundprofil bekannt, bei dem in die Kammer des Profils ein dünnwandiges, nichttragendes Kunststoffprofil eingeschoben ist. Dieses Kunststoffprofil liegt nicht an den Isolierstegen an und vermittelt im übrigen keine Unterteilung der Kammer in Profillängsrichtung, so daß auch hier die Wärmedämmung begrenzt ist.

Es ist Aufgabe der Erfindung, ein gattungsgemäßes Verfahren so zu gestalten, daß die Wärmedämmung des Verbundprofils verbessert wird.

Die Aufgabe wird bei einem gattungsgemäßen Verfahren durch die im kennzeichnenden Teil des Patentanspruchs 1 stehenden Merkmale gelöst.

Bevorzugte Ausführungsformen dieses Verfahrens sind Gegenstand der Unteransprüche 2 und 3.

Die Unteransprüche 4 bis 11 beziehen sich auf Verbundprofile, die nach solchen Verfahren gemäß einem der Ansprüche 1 bis 3 hergestellt sind.

Der Patentanspruch 12 schließlich betrifft ein Verbundprofil, bei dem ebenfalls eine Girlande zur Anwendung kommt, die in ihrer Gestalt veränderlich ist.

Durch die Erfindung wird insgesamt der Vorteil erzielt, daß die einzelnen, von der Girlande gebildeten, in sich geschlossenen Kammerabschnitte so klein sind, daß in ihnen eine störende Wärmekonvektion nicht stattfinden kann, wobei dies bei dem Herstellverfahren des Verbundprofils auf sehr einfache Weise erzielbar ist.

Die nachstehende Beschreibung bevorzugter Ausführungsformen der Erfindung dient im Zusammenhang mit beiliegender Zeichnung der weiteren Erläuterung. Es zeigen:
- Figur 1: eine schaubildliche Ansicht eines Verbundprofils für Fenster, Türen, Fassadenelemente oder dergleichen und
- Figur 2-18: schematische Ansichten von Wärmedämm-Girlanden vor und nach ihrer Einbringung in eine Kammer des Verbundprofils nach Figur 1.

Die Figur 1 zeigt ein z. B. für die Herstellung von Fenstern, Türen, Fassadenelementen oder dergleichen geeignetes Verbundprofil 1 mit einem inneren Metallprofilteil 2 und einem äußeren Metallprofilteil 3, beide z.B. aus Aluminium oder Aluminiumlegierung gefertigt. Die beiden Metallprofilteile 2, 3 sind durch längsverlaufende Kunststoffisolierstege 4, 5, z.B. aus glasfaserverstärkten Polyamiden, miteinander verbunden. Die Kunststoffisolierstege 4,5 bilden eine wärmedämmende Brücke zwischen den Metallprofilteilen 2, 3.

Die Kunststoffisolierstege 4, 5 ragen mit ihren im Querschnitt schwalbenschwanzförmig ausgebildeten Enden 6 in entsprechend ausgebildete, längs verlaufende Nuten 7 der Metallprofilteile 2, 3 hinein, in denen sie durch entsprechendes Anwalzen der diese Nuten 7 begrenzenden Wandschenkel 8 gehalten sind. Dabei bildet sich im fertigen Verbundprofil 1 zwischen den Innenseiten der Metallprofilteile 2, 3 und der Kunststoffisolierstege 4, 5 eine in Längsrichtung des Verbundprofils durchgehend verlaufende Kammer 9 aus.

Obwohl die Kunststoffisolierstege 4, 5 wegen ihrer schlechten Wärmeleiteigenschaften einen direkten Wärmeübergang infolge Wärmeleitung zwischen den Metallprofilteilen 2, 3 verhindern, ist es doch möglich, daß dann, wenn die beiden Metallprofilteile 2, 3 unterschiedliche Temperaturen aufweisen, das in der Kammer 9 enthaltende Gas, gewöhnlich Luft, zu Konvektionsströmungen veranlaßt wird, die einen unerwünschten und störenden Wärmetransport zwischen den Metallprofilteilen 2, 3 bewirken, so daß beispielsweise durch diese Konvektion Wärme vom einen auf das andere Metallprofilteil übertragen wird und hierdurch ein unerwünschter Temperaturausgleich stattfindet.

Um dies zu verhindern, ist die Kammer 9 in der aus Fig. 1 und 2 ersichtlichen Weise mit einer wärmedämmenden, flexiblen, in einer Wellenlinie verlaufenden "Girlande" 11 gefüllt. Diese Girlande hat eine solche Breite, daß sie sich beidseits an die Innenseiten der Isolierstege 4, 5 anlegt. Weiterhin liegt sie mit ihren "Wellentälern" 12 und "Wellenbergen" 13 unten bzw. oben an den Innenseiten der Metallprofilteile 2 bzw. 3 an. Hierdurch entstehen in der Kammer 9 einzelne, voneinander getrennte Kammerabschnitte 14. Es hat sich gezeigt, daß in diesen relativ kleinen Kammerabschnitten praktisch keine Konvektionsströmung mehr stattfinden kann, die zu einem störenden Wärmeübergang zwischen den Metallprofilteilen 2, 3 führen könnte.

Die Fig. 3 zeigt die Girlande 11 vor ihrer Einbringung in die Kammer 9. Wie ersichtlich, hat die Girlande in dem dargestellten "zusammengeschobenen" Zustand in der quer zur Längsrichtung zwischen den Metallprofilteilen 2, 3 verlaufenden Querdimension eine größere Ausdehnung als die Höhe der Kammer 9 zwischen den Metallprofilteilen 2, 3. Durch Auseinanderziehung der Girlande 11 bei ihrem Einbringen in die Kammer 9 verringert sich diese Querdimension entsprechend, so daß sich die Wellentäler 12 und Wellenberge 13 dann an die jeweiligen Innenseiten der Metallprofilteile 2, 3 dicht anschmiegen.

Bei der Ausführungsform gemäß Fig. 2 und 3 ist angenommen, daß die Querdimension der Girlande 11 genau der Querabmessung der Kammer 9 zwischen den Innenseiten der Kunststoffisolierstege 4, 5 entspricht und sich diese Seiten daher dicht an diese Innenseiten anschmiegen können. Bei anderen Ausführungen der Girlande 11 kann auch in der zuletzt genannten Querrichtung die Girlande vor ihrem Einbringen in die Kammer 9 über die betreffende Querschnittsabmessung der Kammer hinausragen und erst nach ihrer Auseinanderziehung eine derartige Deformation erfahren, daß sich ihre Elemente auch an die Innenseiten der Kunststoffisolierstege 4, 5 anschmiegen.

Die Girlande 11 könnte im übrigen auch so in die Kammer 9 eingebracht werden, daß sich ihre Wellentäler 12 und Wellenberge 13 nicht an die Innenseiten der Metallprofilteile 2, 3, sondern an die Innenseite der Kunststoffisolierstege 4, 5 anlegen. Auch auf diese Weise würden die erwünschten, kleinen Kammerabschnitte entstehen, die einer unerwünschten Konvektionsströmung im Innern der Kammer 9 entgegenwirken.

Die Girlande 11 muß weiterhin nicht unbedingt wellenförmig ausgebildet sein. Sie könnte auch beispielsweise zickzackförmig oder in anderer Weise gefaltet sein, so lange nur sichergestellt ist, daß sie beim Auseinanderziehen die gewünschte Abdichtung an den Innenseiten der Kammer 9 herstellt und so die einzelnen Kammerabschnitte 14 realisiert.

Bei der in Fig. 4 und 5 dargestellten abgewandelten Ausführungsform einer Girlande sind deren Abschnitte zwischen den Wellentälern 12 und Wellenbergen 13 durch flexible Elemente 15 miteinander verbunden, die eine Überdehnung der Girlande verhindern. Vor dem Einbringen der Girlande in die Kammer 9 ist die Girlande gemäß Fig. 5 in der gleichen Weise wie in Fig. 3 zusammengeschoben, wobei die flexiblen Elemente 15 schlaff sind.

Die flexiblen Elemente 15, welche die Wellentäler 12 und Wellenberge 13 der Girlande miteinander verbinden, können als flexible Fäden, Bänder oder flächige Blatt- oder Folienteile ausgebildet sein.

Bei der Ausführungsform einer wärmedämmenden Girlande gemäß Fig. 6 und 7 sind einzelne Elemente veränderlicher Querdimension, beispielsweise flexible, zylindrische Gebilde 16 durch Verbindungsglieder 17 in Längsrichtung miteinander verbunden. Die Verbindungsglieder können wiederum als flexible Fäden, Bänder oder flächige Folien- oder Blatt-Teile ausgebildet sein. Vor dem Einziehen der Girlande in die Kammer 9 hat diese die schematisch in Fig. 7 dargestellte Gestalt, d.h. die in Fig. 6 kreisförmig verformten Elemente 16 haben vor dem Einbringen in die Kammer 9 eine ovale Konfiguration, die sich nach dem Einziehen in die in Fig. 6 dargestellte Kreisform verwandelt.

Die Fig. 8 und 9 zeigen eine Doppelgirlande, bei der sich zwei wellenförmige Girlandenabschnitte gegenseitig durchdringen.

Bei der Ausführungsform gemäß Fig. 10 und 11 sind einzelne quer zur Längsrichtung des Verbundprofils 1 und der Kammer 9 verlaufende, blattförmige Elemente 18 durch flexible, zunächst schlaffe (Fig. 11) Verbindungsglieder 19 miteinander verbunden. Die Elemente 18 können vor Einführung der Girlande in die Kammer 9 über deren Querschnittsfläche vorstehen. Beim Einziehen der Girlande in die Kammer 9 (vgl. den Pfeil Z) verbiegen sich die Ränder der Elemente 18 entsprechend und vermitteln ein dichtes Anliegen an den betreffenden Innenseiten der Kammer 9. Die Elemente 18 können so ausgebildet sein, daß sich alle ihre vier Begrenzungsränder in der in Fig. 10 dargestellten Weise beim Anschmiegen an die benachbarten Kammerinnenwände entsprechend umlegen.

Bei der Ausführungsform gemäß Fig. 12 und 13 ist das eigentliche, wellenförmig ausgebildete Girlandenelement 21 mit flexiblen Elementen, z.B. Fäden 22, 23, insbesondere durch Verflechtung verbunden. Das Girlandenelement 21 und/oder die einen weiteren Girlandenbestandteil bildenden Fäden 22, 23 bestehen aus einem durch Wärme, Strahlen oder chemisch expandierbaren oder aufrichtbaren Material, z.B. Epoxid-, Phenol- oder Polyesterharz. Die Girlande wird zunächst in der aus Fig. 13 ersichtlichen Art und Weise lose in die Kammer 9 eingebracht. Danach erfolgt die Expansion oder Aufrichtung, so daß schließlich der in Fig. 12 dargestellte Zustand erreicht wird, in dem sich die Girlande an die Innenseiten der Kammer 9 unter Ausbildung separater Kammerabschnitte anschmiegt.

Die Fig. 14 und 15 zeigen eine Girlande, die aus einem zwei Schichten umfassenden, flexiblen Laminat besteht, wobei jede Schicht aus einem zick-zackförmig gefalteten Girlandenabschnitt 24 bzw. 25 besteht, die durch einen flexiblen Mittelsteg 26 miteinander verbunden sind. Die Fig. 13 zeigt die als Laminat ausgebildete Girlande gemäß Fig. 12 vor ihrer Einbringung in die Kammer 9 des Verbundprofils 1.

Es ist möglich, die Girlande auch als ein Laminat auszubilden, das aus mehr als drei Schichten besteht, wobei die Schichtung auch nach zwei Dimensionen hin verlaufen kann.

Die Fig. 16 und 17 zeigen eine weitere bevorzugte Ausführungsform einer wärmedämmenden Girlande. Diese Girlande besteht entsprechend Fig. 17 vor ihrer Einbringung in die Kammer 9 aus einem flexiblen unteren Band 27 und einem flexiblen oberen Band 28, die durch Querstege 29 derart miteinander verbunden sind, dap Kammerabschnitte mit parallelogrammförmigem Querschnitt entstehen. Die Breite der Querstege 29 entspricht dem Abstand zwischen den Innenseiten der Kunststoffisolierstege 4, 5. In der aus Fig. 17 ersichtlichen Gestalt kann die Girlande leicht in die Kammer 9 eingezogen werden. Wird auf die oberen und unteren Bänder 27, 28 ein Zug in den dargestellten Pfeilrichtungen A bzw. B ausgeübt, so richten sich die Querstege 29 innerhalb der Kammer 9 in der aus Fig. 16 ersichtlichen Weise auf, so daß die Girlande sich nunmehr auch an die Innenseiten der Metallprofilteile 2, 3 anschmiegt und die Kammer 9 in einzelne, voneinander getrennte Kammerabschnitte unterteilt ist.

Die Fig. 16 und 17 dienen gleichzeitig der Veranschaulichung einer weiteren Ausführungsform der Erfindung, die sich im übrigen auch auf die zuvor beschriebenen Ausführungsformen anwenden läßt. Wie in Fig. 17 durch die kleinen Kreise 31 angedeutet, ist das die Girlande bildende Material mit einem aufblähbaren Kunststoff imprägniert oder beschichtet, also mit einem Kunststoff, der in bekannter Weise ein Blähmittel, beispielsweise t-Buthylhydrazinchlorid und Eisen-III-chlorid enthält. Hierfür geeignete Kunststoffe sind z.B. ungesättigtes Polyesterharz, Phenol- oder Melaminharz, Polyurethan, Polypropylen oder Polyäthylen. Nach dem Einbringen der Girlande in die Kammer 9 des Verbundprofils (Fig. 16) wird das Blähmittel aktiviert, so daß der Kunststoff expandiert und die einzelnen Kammerabschnitte der Girlande vollständig ausfüllt. Auf diese Weise ist auch eine Konvektionsströmung in den einzelnen Kammerabschnitten verhindert. Gleichzeitig kann so die Girlande in eine vollkommen starre Form übergeführt werden, die auch zu einer Verfestigung des Verbundprofils beitragen kann. Es ist möglich, auf diese oder eine ähnliche Weise die Girlande zu einem starren Gebilde auszuhärten und zu versteifen, das allein oder in Verbindung mit den - gegebenenfalls entsprechend schwächer ausgebildeten - Kunststoffisolierstegen 4, 5 in der Lage ist, die statischen Anforderungen an das Verbundprofil (insbesondere Schub- und Querzugsfestigkeit) zu erfüllen.

Die Fig. 18 zeigt im Gegensatz zu den Fig. 2, 4, 6, 8, 10, 12, 14 und 16 keine Längsschnitt-, sondern eine Querschnittsansicht des Verbundprofils 1, wobei eine spezielle Girlande gemäß Fig. 16, 17 Anwendung findet, deren Kammerabschnitte vollständig mit aufgeschäumtem Kunststoff gefüllt sind. Im Gegensatz zu der in Fig. 1 dargestellten Ausführungsform des Verbundprofils 1 sind bei der Ausführungsform gemäß Fig. 18 die beiden Profilteile 2, 3 nicht durch einzelne Kunststoffisolierstege 4, 5 miteinander verbunden. Vielmehr sind in Fig. 18 diese Kunststoffisolierstege 4, 5 durch Querstege 32, 33, einstückig miteinander verbunden, so daß insgesamt ein sogenannter "Hohlkammersteg" gebildet ist. Im Falle der Fig. 18 ist die Kammer 9 ganz von diesem Hohlkammersteg umschlossen und die kunststoffgefüllte Girlande wird in die Kammer im Inneren dieses Steges eingebracht.

Es ist selbstverständlich auch möglich, in den Hohlkammersteg gemäß Fig. 18 andere Girlanden, wie sie zuvor beschrieben wurden, einzubringen.

Es ist auch möglich, durch Anwendung geeigneter, an sich bekannter Klebstoffe, beispielsweise Kunststoffe, die Girlande nach ihrem Einzug in die Kammer 9 mit wenigstens einer Kammerinnenseite fest zu verbinden.

Das die beschriebenen Ausführungsformen von flexiblen Girlanden 11 bildende Material kann aus Kunststoff, Pappe, Papier oder einem anderen Faserstoff aus natürlichen und/-oder synthetischen Fasern, oder aus einem textilen Gewebe oder Gewirk, oder aus Mischungen hiervon bestehen, wobei insbesondere poröse Materialien Anwendung finden, wenn die Girlande in der beschriebenen Weise mit klebefähigem oder expandierbarem Kunststoff imprägniert werden soll.

In der Praxis kann ein Verbundprofil gemäß Fig. 1 mit einer wärmedämmenden Girlande 11 in seiner Kammer 9 vorteilhafterweise wie folgt hergestellt werden: Man verbindet die (aufgerichtete) Girlande 11 - beispielsweise durch Verklebung - fest mit wenigstens einem der Metallprofilteile 2, 3 oder der Kunststoffisolierstege 4, 5. Hierauf werden die Kunststoffisolierstege 4, 5 in die Metallprofilteile 2, 3 eingesetzt. Schließlich werden die schwalbenschwanzförmigen Enden der Kunststoffisolierstege 4, 5 in die Nuten 7 der Metallprofilteile 2, 3 eingewalzt.

Die Verbindung der Kunststoffisolierstege 4, 5 mit der Girlande 11 kann auch dadurch erfolgen, daß man diese Stege 4, 5 an die Girlande 11 anspritzt. Falls eine Girlande Anwendung findet, die ihrerseits durch Pultrusion oder Extrusion hergestellt werden kann, ist eine solche Anspritzung besonders günstig, wobei die Anspritzung in Linie oder in einem nachfolgenden Arbeitsgang erfolgen kann. Anstatt die Kunststoffisolierstege an die Girlande anzuspritzen, können sie auch anextrudiert oder anpultrudiert werden.

Es ist schließlich auch möglich, statt nur einer einzigen Girlande 11 mehrere solcher Girlanden gleichzeitig nebeneinander in die Kammer 9 des Kunststoffprofils 1 einzubringen.

Bei bestimmten Ausführungsformen der Erfindung, beispielsweise bei der Ausführungsform gemäß Fig. 16 und 17, ist es vorteilhaft, die Girlande einseitig in der Kammer, beispielsweise an der Innenseite des Metallprofilteils 2 zu fixieren und dann durch Zug in Richtung des Pfeiles B (Fig. 17) aufzurichten.

Das Aufstellen, Aufrichten oder Expandieren der vorgefertigten Girlande kann auch durch Erwärmung des Verbundprofils und damit der Girlande erfolgen, wobei beim Aufstell- oder Aufrichtvorgang der Girlande auch ein an sich bekannter "Memory-Effekt" des die Girlande bildenden Werkstoffes ausgenutzt werden kann.

Die im Zusammenhang mit Fig. 12 und 13 beschriebene Aufweitung der Girlande kann auch in der Weise erfolgen, daß man sie kurz vor oder während der Montage mit einem Kunstharz tränkt, wobei nach erfolgter Expansion die Aushärtung auch ohne Wärmenachbehandlung, z.B. mittels geeigneter Härtersysteme oder mittels Bestrahlen erfolgen kann. Auch bei der Ausführungsform gemäß Fig. 12 und 13 kann ein fester Verbund zwischen Girlande 11 und Verbundprofil 1 erreicht werden.

## Patentansprüche

1. Verfahren zum Herstellen eines Verbundprofils aus zwei Metallprofilteilen (2, 3) und zwei diese Teile miteinander verbindenden Kunststoffisolierstegen (4, 5), die in Nuten der Metallprofilteile gehalten sind, wobei die Innenseiten der Metallprofilteile und der Kunststoffisolierstege eine in Längsrichtung des Verbundprofils durchgehend verlaufende Kammer (9) von im wesentlichen rechteckigem Querschnitt begrenzen, die mit wenigstens einer Girlande (11) aus einem wärmedämmenden Material gefüllt wird, wobei die Girlande in Profillängsrichtung durchgehend ausgebildet ist, die Kammer in dieser Richtung in einzelne Kammerabschnitte unterteilt und eine solche Breite aufweist, daß sie beiderseits an der Innenseite der Isolierstege anliegt,
**dadurch gekennzeichnet, daß**
in die Kammer (9) eine Girlande (11) eingebracht wird, welche vor dem Einbringen in Richtung zwischen den Metallprofilteilen (2, 3) eine Ausdehnung hat, die größer als die zugehörige Querschnittsabmessung der Kammer (9) ist, daß diese Ausdehnung der Girlande (11) beim Einbringen in die Kammer (9) durch Auseinanderziehen der Girlande an die betreffende Querschnittsabmessung der Kammer angepaßt wird, und daß hierdurch die Girlande auch an den Innenseiten der Metallprofilteile zur Anlage gebracht wird.

2. Verfahren nach Anspruch 1, dadurch gekennzeichnet, daß die Girlande (11) fest mit wenigstens einem der Metallprofilteile (2, 3) oder der Kunststoffisolierstege (4, 5) verbunden wird, hierauf die Kunststoffisolierstege in die Metallprofilteile eingesetzt und schließlich die Kunststoffisolierstege mit den Metallprofilteilen verwalzt werden.

3. Verfahren nach Anspruch 2, dadurch gekennzeichnet, daß die Girlande (11) fest mit einem der Metallprofilteile verbunden wird und daß die Kunststoffisolierstege (4, 5) an die Girlande angespritzt werden.

4. Verbundprofil, herstellbar durch das Verfahren nach einem der Ansprüche 1 bis 3, aus zwei Metallprofilteilen (2, 3) und zwei diese Teile miteinander verbindenden Kunststoffisolierstegen (4, 5), die in Nuten der Metallprofilteile gehalten sind, wobei die Innenseiten der Metallprofilteile und der Kunststoffisolierstege eine in Längsrichtung des Verbundprofils durchgehend verlaufende Kammer (9) von im wesentlichen rechteckigem Querschnitt begrenzen, die mit wenigstens einer Girlande (11) aus einem wärmedämmenden Material gefüllt ist, wobei die Girlande in Profillängsrichtung durchgehend ausgebildet ist, die Kammer in dieser Richtung in einzelne Kammerabschnitte unterteilt und eine solche Breite aufweist, daß sie beiderseits an der Innenseite der Isolierstege anliegt, dadurch gekennzeichnet, daß die Girlande (11) in Profillängsrichtung auseinanderziehbar gestaltet ist, so daß ihre Ausdehnung in Richtung zwischen den Metallprofilteilen (2, 3) veränderbar ist und in eingebautem Zustand soweit auseinandergezogen, daß sie beiderseits auch an den Innenseiten der Metallprofilteile (2, 3) anliegt.

5. Verbundprofil nach Anspruch 4, dadurch gekennzeichnet, daß eine flexible Girlande (11) aus Kunststoff, Pappe, Papier oder einem anderen Faserstoff aus natürlichen und/oder synthetischen Fasern, oder aus einem textilen Gewebe oder Gewirk, oder aus Mischungen hiervon besteht.

6. Verbundprofil nach Anspruch 4 oder 5, dadurch gekennzeichnet, daß eine Girlande (11) zickzackförmig gefaltet ist.

7. Verbundprofil nach einem der Ansprüche 4 bis 6, dadurch gekennzeichnet, daß eine Girlande (11) aus Elementen (16, 18) besteht, die in Längsrichtung miteinander verbunden sind.

8. Verbundprofil nach Anspruch 7, dadurch gekennzeichnet, daß die Elemente (16, 18) der Girlande (11) miteinander durch flexible Fäden, Bänder oder flächige Folien- oder Blatt-Teile (17, 19) verbunden sind.

9. Verbundprofil nach Anspruch 4, dadurch gekennzeichnet, daß eine Girlande (11) aus einem wenigstens zwei Schichten (24, 25) umfassenden, flexiblen Laminat besteht.

10. Verbundprofil nach einem der Ansprüche 4 bis 9, dadurch gekennzeichnet, daß eine Girlande (11) mit wenigstens einer Kammerwand, also mit einer Innenseite eines Metallprofilteils (2, 3) oder eines Kunststoffisolierstegs (4, 5) fest verbunden ist.

11. Verbundprofil nach einem der Ansprüche 4 bis 10, dadurch gekennzeichnet, daß eine Girlande (11) mit einem Kunststoffmaterial imprägniert oder beschichtet ist, das die Girlande fest mit den Wänden der Kammer (9) verbindet und sie zu einem starren Gebilde aushärtet, das die Festigkeit des Verbundprofils (1) erhöht.

12. Verbundprofil aus zwei Metallprofilteilen (2, 3) und zwei diese Teile miteinander verbindenden Kunststoffisolierstegen (4, 5), die in Nuten der Metallprofilteile gehalten sind, wobei die Innenseiten der Metallprofilteile und der Kunststoffisolierstege eine in Längsrichtung des Verbundprofils durchgehend verlaufende Kammer (9) von im wesentlichen rechteckigem Querschnitt begrenzen, die mit wenigstens einer Girlande aus einem wärmedämmendem Material gefüllt ist, wobei die Girlande in Profillängsrichtung durchgehend ausgebildet ist, die Kammer in dieser Richtung in einzelne Kammerabschnitte unterteilt und eine solche Breite aufweist, daß sie beiderseits an der Innenseite der Isolierstege anliegt, dadurch gekennzeichnet, daß die Girlande (11) wenigstens teilweise aus einem durch Wärme, Strahlen oder chemisch expandier- oder aufrichtbarem Material besteht, das nach der Expansion oder Ausrichtung die Anschmiegung der Girlande (11) an die Wände der Kammer (9) bewirkt, und daß hierdurch die Girlande auch an den Innenseiten der Metallprofilteile (2, 3) anliegt.

## Claims

1. Method for producing a composite profiled section from two metal profiled-section parts (2, 3) and two plastics insulating webs (4, 5) which join said parts together and which are held in grooves in the metal profiled-section parts, the insides of the metal profiled-section parts and of the plastics insulating webs forming the boundary of a chamber (9) which extends continuously in the longitudinal direction of the composite profiled section and is of essentially rectangular cross section and which is filled with at least one garland (11) of a thermally insulating material, the garland being formed so as to be continuous in the longitudinal direction of the profiled section, subdividing the chamber into individual chamber sections in said direction and having a width such that it rests on both sides against the inside of the insulating webs, characterized in that there is introduced into the chamber (9) a garland (11) which, prior to its introduction, has a dimension in the direction between the metal profiled-section parts (2, 3) which is greater than the associated cross-sectional dimension of the chamber (9), in that said dimension of the garland (11) is matched to the respective cross-sectional dimension of the chamber by pulling the garland apart when it is introduced into the chamber (9) and in that, as a result, the garland is also brought into contact with the insides of the metal profiled-section parts.

2. Method according to Claim 1, characterized in that the garland (11) is permanently joined to at least one of the metal profiled-section parts (2, 3) or the plastics insulating webs (4, 5), the plastics insulating webs are then inserted into the metal profiled-section parts and, finally, the plastics insulating webs are joined to the metal profiled-section parts by rolling.

3. Method according to Claim 2, characterized in that the garland (11) is permanently joined to one of the metal profiled-section parts and in that the plastics insulating webs (4, 5) are injection moulded onto the garland.

4. Composite profiled section, which can be produced by the method according to one of Claims 1 to 3 from two metal profiled-section parts (2, 3) and two plastics insulating webs (4, 5) which join said parts together and which are held in grooves in the metal profiled-section parts, the insides of the metal profiled-section parts and of the plastics insulating webs forming the boundary of a chamber (9) which extends continuously in the longitudinal direction of the composite profiled section and is of essentially rectangular cross section and which is filled with at least one garland (11) of a thermally insulating material, the garland being formed so as to be continuous in the longitudinal direction of the profiled section, subdividing the chamber into individual chamber sections in said direction and having a width such that it rests on both sides against the inside of the insulating webs, characterized in that the garland (11) is designed so as to be capable of being pulled apart in the longitudinal direction of the profiled section so that its dimension in the direction between the metal profiled-section parts (2, 3) is variable and is pulled apart in the installed state to such an extent that it also rests on both sides against the insides of the metal profiled-section parts (2, 3).

5. Composite profiled section according to Claim 4, characterized in that a flexible garland of plastics material, cardboard, paper or another fibrous material is composed of natural and/or synthetic fibres, or of a textile woven material or knitted material, or of mixtures thereof.

6. Composite profiled section according to Claim 4 or 5, characterized in that a garland (11) is folded in zigzag shape.

7. Composite profiled section according to one of Claims 4 to 6, characterized in that a garland (11) is composed of elements (16, 18) which are joined together in the longitudinal direction.

8. Composite profiled section according to Claim 7, characterized in that the elements (16, 18) of the garland (11) are joined together by flexible threads, tapes or two-dimensional sheet or leaf parts (17, 19).

9. Composite profiled section according to Claim 4, characterized in that a garland (11) is composed of a flexible laminate comprising at least two layers (24, 25).

10. Composite profiled section according to one of Claims 4 to 9, characterized in that a garland (11) is permanently joined to at least one chamber wall, that is to say to an inside of a metal profiled-section part (2, 3) or of a plastics insulating web (4, 5).

11. Composite profiled section according to one of Claims 4 to 10, characterized in that a garland (11) is impregnated or coated with a plastics material which joins the garland permanently to the walls of the chamber (9) and cures it to form a rigid structure which increases the strength of the composite profiled section (1).

12. Composite profiled section comprising two metal profiled-section parts (2, 3) and two plastics insulating webs (4, 5) which join said parts together and which are held in grooves in the metal profiled-section parts, the insides of the metal profiled-section parts and of the plastics insulating webs forming the boundary of a chamber (9) which extends continuously in the longitudinal direction of the composite profiled section and is of essentially rectangular cross section and which is filled with at least one garland of a thermally insulating material, the garland being formed so as to be continuous in the longitudianl direction of the profiled section, subdivising the chamber into individual chamber sections in said direction and having a width such that it rests on both sides against the inside of the insulating webs, characterized in that the garland (11) is composed at least partially of a material which can be expanded or straightened out by heat, radiation or chemically and which, after the expansion or straightening out, effects the close fitting of the garland (11) to the walls of the chamber (9) and in that, as a result, the garland also rests against the insides of the metal profiled-section parts (2, 3).

## Revendications

1. Procédé de fabrication d'un profilé composite formé de deux parties métalliques (2, 3) de profilé et de deux voiles isolants en matière plastique (4, 5) qui relient ces parties l'une à l'autre, qui sont tenues dans des rainures des parties métalliques du profilé, les faces intérieures des parties métalliques du profilé et des voiles isolants en matière plastique délimitant une chambre (9) de section sensiblement rectangulaire, qui s'étend sans interruption dans la direction longitudinale du profilé composite et qui est remplie d'au moins une guirlande (11) faite d'une matière isolante thermique, la guirlande étant de constitution ininterrompue dans la direction longitudinale du profilé, en divisant la chambre en différents segments de chambre dans cette direction, et présentant une largeur telle qu'elle s'appuie des deux côtés contre la face intérieure des voiles isolants,
caractérisé
en ce qu'on introduit dans la chambre (9) une guirlande (11) qui, avant son introduction, a une dimension, mesurée dans la direction allant de l'une à l'autre des parties métalliques (2, 3) du profilé, qui est plus grande que la dimension de section correspondante de la chambre (9), en ce que, lors de l'introduction dans la chambre (9), cette dimension de la guirlande (11) s'adapte à la dimension de section transversale correspondante de la chambre (9) par un étirement de la guirlande, et en ce que, sous cet effet, la guirlande est aussi mise en appui contre les faces intérieures des parties métalliques du profilé.

2. Procédé selon la revendication 1, caractérisé en ce qu'on assemble rigidement la guirlande (11) à au moins l'une des parties métalliques (2, 3) du profilé ou à au moins un des voiles isolants en matière plastique (4,5), après quoi on met les voiles isolants en matière plastique en place dans les parties métalliques du profilé et, finalement, on fixe à la molette les voiles isolants en matière plastique aux parties métalliques du profilé.

3. Procédé selon la revendication 2, caractérisé en ce qu'on assemble rigidement la guirlande (11) à une des parties métalliques du profilé, et en ce qu'on moule les voiles isolants en matière plastique (4, 5) contre la guirlande.

4. Profilé composite pouvant être fabriqué par le procédé selon une des revendications 1 à 3, formé de deux parties métalliques (2, 3) du profilé et de deux voiles isolants en matière plastique (4, 5) qui relient ces parties l'une à l'autre, qui sont tenues dans des rainures des parties métalliques du profilé, les faces intérieures des parties métalliques du profilé et des voiles isolants en matière plastique délimitant une chambre (9) de section sensiblement rectangulaire, qui s'étend sans interruption dans la direction longitudinale du profilé composite et qui est remplie d'au moins une guirlande (11) faite d'une matière isolante thermique, la guirlande étant de constitution ininterrompue dans la direction longitudinale du profilé, en divisant la chambre en différents segments de chambre dans cette direction, et présentant une largeur telle qu'elle s'appuie des deux côtés contre la face intérieure des voiles isolants, caractérisé en ce que la guirlande (11) est d'une constitution pouvant s'étirer dans la direction longitudinale du profilé, de sorte que sa dimension dans la direction allant de l'une à l'autre des parties métalliques (2, 3) du profilé peut être modifiée et que, dans l'état monté, elle est suffisamment étirée pour qu'elle soit aussi en appui contre les faces intérieures des parties métalliques (2, 3) du profilé.

5. Profilé composite selon la revendication 4, caractérisé en ce qu'une guirlande flexible (11) est composée de matière plastique, carton, papier ou autre matière fibreuse faite de fibres naturelles et/ou synthétiques, ou d'un tissu ou tricot textile, ou d'un mélange de ces matériaux.

6. Profilé composite selon la revendication 4 ou 5, caractérisé en ce qu'une guirlande (11) est pliée en zigzag.

7. Profilé composite selon une des revendications 4 à 6, caractérisé en ce qu'une guirlande (11) est composée d'éléments (16, 18) qui sont reliés les uns aux autres dans la direction longitudinale.

8. Profilé composite selon la revendication 7, caractérisé en ce que les éléments (16, 18) de la guirlande (11) sont reliés les uns aux autres par des fils, rubans ou éléments plats en pellicule ou en feuille, flexibles (17, 19).

9. Profilé composite selon la revendication 4, caractérisé en ce qu'une guirlande (11) est composée d'un stratifié flexible comprenant au moins deux couches (24, 25).

10. Profilé composite selon une des revendications 4 à 9, caractérisé en ce qu'une guirlande (11) est assemblée rigidement à au moins une paroi de la chambre, c'est-à-dire à une face intérieure d'une partie métallique (2, 3) du profilé ou d'un voile isolant en matière plastique (4, 5).

11. Profilé composite selon une des revendications 4 à 10, caractérisé en ce qu'une guirlande (11) est imprégnée ou enduite d'une matière plastique qui assemble rigidement la guirlande aux parois de la chambre (9) et qui la durcit pour former un corps rigide qui accroît la solidité du profilé composite (1).

12. Profilé composite formé de deux parties métalliques (2, 3) du profilé et de deux voiles isolants en matière plastique (4, 5) qui relient ces parties l'une à l'autre, qui sont tenues dans des rainures des parties métalliques du profilé, les faces intérieures des parties métalliques du profilé et des voiles isolants en matière plastique délimitant une chambre (9) de section sensiblement rectangulaire, qui s'étend sans interruption dans la direction longitudinale du profilé composite et qui est remplie d'au moins une guirlande (11) faite d'une matière isolante thermique, la guirlande étant de constitution ininterrompue dans la direction longitudinale du profilé, en divisant la chambre en différents segments de chambres dans cette direction, et présentant une largeur telle qu'elle s'appuie des deux côtés contre la face intérieure des voiles isolants, caractérisé en ce que la guirlande (11) est composée, au moins partiellement, d'une matière qui peut être expansée ou redressée par la chaleur, par un rayonnement, ou par une action chimique, et qui, après l'expansion ou le redressement, détermine l'application de la guirlande (11) contre les parois de la chambre (9), et en ce que, sous cet effet, la guirlande s'applique aussi contre les faces intérieures des parties métalliques (2, 3) du profilé.
